# EUROPÄISCHE PATENTSCHRIFT

(11) **EP 0 820 716 B1**
(45) Veröffentlichungstag und Bekanntmachung des Hinweises auf die Patenterteilung: **22.03.2000**
(21) Anmeldenummer: 97111389.9
(22) Anmeldetag: 05.07.1997
(51) Int. Cl.: A47L 5/28, A47L 9/28

(54) **Staubsauger, insbesondere Handstaubsauger**
Vacuum cleaner, in particular hand-held vacuum cleaner
Aspirateur, en particulier aspirateur à main

(30) Priorität: 23.07.1996 DE 19629612
(43) Veröffentlichungstag der Anmeldung: 28.01.1998
(73) Patentinhaber: Miele & Cie. GmbH & Co., D-33332 Gütersloh (DE)
(72) Erfinder: Brinkhoff, Helmut, 33824 Werther (DE); Hettenhausen, Ulrich, 33739 Bielefeld (DE); Hüttemann, Wilfried, 33739 Bielefeld (DE)

(56) Entgegenhaltungen:
- EP-A- 0 319 831
- WO-A-95/15111
- FR-A- 1 115 667
- FR-A- 2 025 832
- US-A- 4 766 638

## Beschreibung

Der Gegenstand der Erfindung betrifft einen Staubsauger mit oder ohne einem am Gerätegehäuse ausgebildeten Handgriff, insbesondere Handstaubsauger, mit einem Ein/Aus-Geräteschalter und/oder einem Drehzahlsteller für das Sauggebläse, wobei diese Bedienelemente an einer Gerätegehäuseseite des aus Längsseiten und dazu abgewinkelten Stirnseiten gebildeten Staubsaugergehäuses angeordnet sind.

Bei einem handelsüblichen Handstaubsauger, z. B. Miele S 125, der an seinem einen Gehäuseende ein lösbares Griffrohr als Handhabe zum Führen des Staubsaugers beim Teppichsaugen und an seinem anderen Gehäuseende einen Anschlußstutzen für eine Bodendüse aufweist, ist der als Ein/Ausschalter ausgebildete Geräteschalter für das Sauggebläse oberseitig am Gerätegehäuse, vorzugsweise am geräteeigenen Handgriff angeordnet. Ein solcher Staubsauger kann auch noch mit einem zusätzlichen Drehzahlsteller für das Sauggebläse ausgestattet sein, wobei dieses Bedienelement auf der gleichen Gerätegehäuseseite wie der Geräteschalter oder aber auch an der dem Griffrohr zugewandten Gerätegehäuseseite montiert sein kann. Die geräteoberseitige Anordnung zumindest des Ein/Aus-Geräteschalters resultiert daraus, daß Handstaubsauger oftmals auch ohne Griffrohr benutzt werden, wobei zum Saugen am Handgriff des Gerätes angefaßt wird. Auch kann der Handstaubsauger bei gelöstem Griffrohr als Bodenstaubsauger eingesetzt werden, wobei die Bodendüse unter Zwischenschaltung eines separaten Saugschlauches und ggf. über ein weiteres Saugrohr am Anschlußstutzen angeschlossen wird. Im Betrieb als Bodenstaubsauger bzw. Handstaubsauger ohne Griffrohr sind oberseitig am Gerät angeordnete Schalter einfacher zu bedienen, wie dies beispielsweise aus der US 4 766 638 bekannt ist. Ferner sind die Schalter im Gerät auch an einer Gerätelängsseite leichter unterzubringen. Im überwiegenden Betrieb als klassischer Handstaubsauger hingegen, bei dem der Staubsauger am langen Griffrohr geführt wird, liegen die Bedienelemente aber weit vom Griff entfernt, so daß sich der Gerätebediener sehr herunterbücken muß, wenn er die Schalter betätigen will. Dies kann für ältere Menschen und insbesondere für körperbehinderte Personen unter Umständen problemvoll sein. Hier soll die Erfindung Abhilfe schaffen.

Ausgehend von einem Staubsauger der eingangs genannten Art werden die vorstehenden Probleme erfindungsgemäß durch die Merkmale des Anspruchs 1 gelöst. Vorteilhafte Weiterbildungen sind den Unteransprüchen zu entnehmen.

Durch die Erfindung wird eine wesentliche Bedienerleichterung geschaffen, da je nach Betrieb des Staubsaugers sowohl gehäuseoberseitig als auch stirnseitig im Bereich des Griffrohres am Gehäuse das Sauggebläse ein- und ausgeschaltet sowie ggf. drehzahlgeregelt werden kann. Für diesen Bedienungskomfort genügt vorteilhaft nur ein Geräteschalter und/oder ein Drehzahlsteller, wobei die schaltenden Elemente an jeder geeigneten Stelle im Gehäuse des Staubsaugers platzsparend untergebracht werden können, Der erfindungsgemäß "über Eck" geführte Schaltschieber ermöglicht das Schalten des Sauggebläses von zwei Stellen des Staubsaugergehäuses aus und stellt somit eine einfache Bedienhilfe dar. Nach einem weiteren Merkmal der Erfindung ragen die Betätigungsnocken des Schaltschieber nicht über dem Niveau der sie umgebenden Gehäuseteile heraus, so daß auch ein sicherer Schutz gegen eine ungewollte Schalterbetätigung ereicht wird, wenn mit dem Handstaubsauger beispielsweise unter niedrigen Möbeln, wie Betten oder dergl. gesaugt wird.

Die nachstehende Beschreibung dient der Erläuterung des Gegenstands gemäß der Erfindung, von dem ein Ausführungsbeispiel in den Zeichnungen dargestellt ist. Es zeigt:
- Figur 1: einen Handstaubsauger in perspektivischer Darstellung mit einem von zwei Stellen am Gerätegehäuse aus bedienbaren Schaltschieber zur Sauggebläsesteuerung, wobei sich der Schaltschieber in Ausschaltstellung befindet,
- Figur 2: ausschnittsweise den Handstaubsauger nach Fig. 1 mit dem Schaltschieber in Einschaltstellung,
- Figur 3: einen oberen Gerätegehäuseteil des Handstaubsaugers im Teilausschnitt in perspektivischer Darstellung, mit einem am Gerätegehäuse angeformten Handgriff zur Aufnahme des Schaltschiebers,
- Figur 4: einen mit dem Schaltschieber kombinierten Einsatz als Handgriffabdeckung, in der Seitenansicht im Längsschnitt,

In den Fig. 1 und 2 ist mit (1) ein Handstaubsauger mit einem Griffrohr (2) bezeichnet, welches an der einen Stirnseite (6) des Gerätegehäuses (3) eingesteckt ist und als Griff zum Führen des Staubsaugers beim Teppichsaugen dient. Der obere Teil des Griffrohres (2) mit dem üblichen Griff ist der besseren Übersicht halber fortgelassen worden. An dem dem Griff gegenüberliegenden Gehäuseende weist der Handstaubsauger (1) einen Anschlußstutzen (7) für z. B. eine Bodendüse (8) auf. Für einen Betrieb des Handstaubsaugers (1) als Bodenstaubsauger kann das Griffrohr (2) vom Gerät gelöst werden, wobei die Bodendüse (8) dann bekanntlich auf ein Saugrohr aufgesteckt wird, das über einen separaten Saugschlauch mit dem Anschlußstutzen (7) zu verbinden ist.

Der Handstaubsauger (1) besitzt ferner Bedienelemente zum Ein- und Ausschalten des Sauggebläsemotors sowie ggf. zur separaten Leistungs- bzw. Drehzahlsteuerung, wobei diese Bedienelemente nach außen hin verdeckt in einem am Gerätegehäuse (3) angeformten Handgriff (4), sh. Fig. 3, untergebracht sind.

Als Bedienelemente sind ein Ein/Aus-Geräteschalter (9) sowie ein Drehzahlsteller (10) vorgesehen, die aber trotz ihrer verdeckten Anordnung im Staubsauger von außen geschaltet werden können. Dies ermöglicht nach der Erfindung ein mit den Bedienelementen gekoppelter Schaltschieber (5) am Handgriff (4), der manuell in zwei Richtungen (sh. Pfeil, Fig. 4) verschiebbar ist und die Bedienelemente dabei überdeckt. Der im Handgriff (4) angeordnete Schaltschieber (5) ermöglicht ein Schalten der Bedienelemente (9, 10) von zwei Gerätegehäusestellen aus, die durch eine Gehäuseecke (11) voneinander getrennt sind. Gemäß dem gezeigten Ausführungsbeispiel kann sowohl an der Längsseite des Gerätegehäuses (3) am Handgriff (4) als auch an der seitenfemen griffrohrseitigen Stirnseite (6) des Handstaubsaugers (1) bzw. seines Handgriffes (4) geschaltet werden. Dafür verläuft gemäß Fig. 4 der Verschiebeweg (S) des Schaltschiebers (5) von der Stirnseite (6) des Staubsaugergehäuses um die benachbarte Gehäuseecke (11) herum zur angrenzenden Längsseite des Gerätegehäuses (3). Der Schaltschieber (5) ist dafür als flexibles, vorzugsweise ausbiegbares steifes Kunststoff-Bandelement ausgebildet. Die Fig. 1 zeigt den Schaltschieber (5) in seiner Ausschaltstellung (A). In Fig 2 ist der Schaltschieber (5) nach links verschoben gezeigt. Diese Schieberstellung hat den Geräteschalter (9) aktiviert und kennzeichnet die Einschaltstellung (E) des Geräteschalters (9).

Die Erfindung ermöglicht vorteilhaft das Schalten ein- und derselben Bedienelemente "über Eck" von zwei verschiedenen Stellen am Staubsaugergehäuse aus, wodurch ein wesentlicher Bedienvorteil erreichbar ist. Soll der Handstaubsauger (1) beispielsweise ohne Griffrohr (2) eingesetzt werden, so können der Geräteschalter (9) und auch der Drehzahlsteller (10) direkt am Handgriff (4) betätigt werden. Auch im Betrieb als Bodenstaubsauger ist der Schaltschieber (5) bei flach auf dem Boden liegenden Gerät an der Gehäuseoberseite einfach zu erreichen. Beim bestimmungsgemäßen Gebrauch als Handstaubsauger (1), wobei das Gerät hochstehend bewegt wird, kann bequem an der Griffrohrseite (Stirnseite 6) geschaltet werden.

Abweichend von der Anordnung des Schaltschiebers (5) im Handgriff (4) kann der Schaltschieber (5) bei entsprechender Unterbringung der Bedienelemente auch an einer anderen Gerätegehäusestelle vorgesehen werden. Die Erfindung ist somit auch bei einem Staubsauger ohne Handgriff zu realisieren.

Der Schaltschieber (5) überdeckt, wie schon erwähnt, die Bedienelemente im Gerätegehäuse (3) und wird selbst nach außen hin von Bedienausschnitte (12) begrenzenden Gehäuseteilen (13) teilüberdeckt. Die Schieberbewegung (Verschiebeweg S) ist in den zwei Schaltrichtungen (Ausschaltstellung A bzw. Einschaltstellung E) anschlagbegrenzt, wobei der Schaltschieber (5) in den Bedienausschnitten (12) an der Längsseite des Gerätegehäuses (3) sowie an der Stirnseite (6) des Gerätegehäuses (3) oberseitig mit je einem Betätigungsnocken (14) ausgebildet ist. Über die Betätigungsnocken (14) wird der Schaltschieber (5) zur Ansteuerung der Bedienelemente manuell in die eine oder andere Schaltrichtung (A bzw. E) verschoben.

Die Betätigungsnocken (14) liegen in den griffmuldenähnlich gestalteten Bedienausschnitten (12), wie der Fig. 4 näher zu entnehmen ist, und treten nicht über das Niveau der sie begrenzenden Gehäuseteile hervor. Diese nahezu flächenbündige Schaltschieberanordnung schafft die Sicherheit, daß beim Staubsaugen unter Schränken oder Betten eine Berührung der Betätigungsnocken (14) mit dem Möbel nicht erfolgt, so daß das Sauggebläse auch nicht versehentlich ausgeschaltet bzw. in seiner Leistung verstellt wird.

Zur Ankopplung an die Bedienelemente ist der Schaltschieber (5) ist auf seiner dem Geräteschalter (9) zugewandten Seite, sh. Fig. 4, einerseits mit einem Schalterauslöseelement (15) mit einer langen Kontaktbahn (17) ausgebildet, welche beim Bewegen des Schaltschiebers (5) nach links den Schaltnocken (16) des Geräteschalters (9) betätigt. Andererseits besitzt der Schaltschieber (5) unterseitig in einem dem Verschiebeweg entsprechenden Teilbereich eine ausgeformte Zahnstange (18) als Auslöseelement für den Drehzahlsteller (10), welche bei einer Schieberbewegung mit einem Zahnritzel (19) des Verstellpotentiometers kämmt.

Wird der Schaltschieber (5) aus seiner in Fig. 1 gezeigten Ausschaltstellung (A) in seine Einschaltstellung (E) gemäß Fig. 2 bewegt, so trifft nach einem kurzen Weg die lange Kontaktbahn (17) des Schalterauslöseelements (15) auf den Schaltnocken (16) auf und drückt diesen nieder. Damit ist der Handstaubsauger (1) eingeschaltet und bleibt über den gesamten weiteren Verschiebeweg (s) nach links im eingeschalteten Zustand. Die lange Kontaktbahn (17) stellt sicher, daß bei eingeschaltetem Gebläsemotor eine Leistungssteuerung in wählbaren Stufen separat mit einem Schaltschieber (5) durchgeführt werden kann.

Es ist jedoch auch möglich, zwei separate Schaltschieber (5), jeweils getrennt für den Geräteschalter (9) und den Drehzahlsteller (10) einzusetzen. Ist bei dem Handstaubsauger (1) beispielsweise keine Drehzahlregelung eingerichtet, so kann auch ein Schaltschieber (5) ohne Zahnstange (18) eingesetzt werden. Andererseits ist es auch möglich, den Schaltschieber (5) mit Zahnstange im Gerät zu belassen. Dies gilt auch für den Fall einer Drehzahlregelung, die mit einem separaten herkömmlichen Stellschalter am Gerät arbeitet.

Besonders vorteilhaft ist die Erfindung bei dem vorstehend beschriebenen Handstaubsauger (1) einsetzbar, dessen am Gerätegehäuse (3) ausgebildeter Handgriff (4) sich von einer Längsseite des Gerätegehäuses (3) bis zum Griffrohr (2) an der Stirnseite (6) des Gerätegehäuses (3) erstreckt, da alle vom Schaltschieber (5) betätigbaren Bedienelemente sowie auch der Schaltschieber (5) selbst platzsparend im Handgriff (4) aufgenommen werden können. Dafür ist der Handgriff (4) zweiteilig aus einem gehäusefesten nach oben bzw. außen hin offenen kanalähnlichen Griffteil (20), wie in Fig. 3 näher gezeigt, und aus einem separaten Einsatz (21) ausgebildet. Der Einsatz (21) ist in das Griffteil (20) vorzugsweise form- und/oder kraftschlüssig, jedoch lösbar eingesetzt.

In dem Einsatz (21) ist der austauschbare Schaltschieber (5) hinter einer separaten Abdeckblende (22) für die Bedienelemente formschlüssig geführt. Die Abdeckblende (22) weist Ausnehmungen (23) für das Schalterauslöseelement (15) sowie für die Zahnstange (18) auf. Der über den Schaltschieber (5) betätigbare Geräteschalter (9) sowie das Verstellpotentiometer sind im offenen Griffteil (20) auf der zugeordneten Gehäuselängsseite lösbar angeordnet. Der den Schaltschieber (5) tragende Einsatz (21) ist bügelförmig ausgebildet und läuft der Kontur des Handgriffs (4) nach. Mit seinem kurzen Bügelende (24) ist der Griffeinsatz auf der Gehäusestirnseite am Griffrohr (2) und mit dem anderen längeren Ende (25) in der Nähe des Staübraumdeckels (26) fixiert. Der Drehzahlsteller (10) kann auch getrennt vom Ein/Aus-Geräteschalter (9) im Bereich des stimseitigen Gerätegehäuseteils im Handgriff (4) montiert werden, oder umgekehrt, falls dies aus konstruktiven Gründen sinnvoller ist.

Die erfindungsgemäße Lösung der "über Eck" schaltbaren Bedienelemente ist bei allen Handstaubsaugem (1) oder Bodenstaubsaugem mit/ohne separatem Handgriff (4) vorteilhaft einsetzbar, wenn nur einmal vorgesehene Bedienelemente von zwei durch eine Gehäuseecke voneinander getrennten Stellen aus am Gerät geschaltet werden sollen. Diese Lösung ist auch bei einem Bodenstaubsauger sehr vorteilhaft und hilfreich, der beim Treppensaugen aufrecht abgestellt werden muß. Auch hier kann von der Stirnseite des Gerätegehäuses aus das Sauggebläse problemlos ein oder ausgeschaltet bzw. in seiner Leistung verstellt werden.

## Patentansprüche

1. Staubsauger mit oder ohne einem am Gerätegehäuse ausgebildeten Handgriff, insbesondere Handstaubsauger, mit einem Ein/Aus-Geräteschalter und/oder einem Drehzahlsteller für das Sauggebläse, wobei diese Bedienelemente an einer Gerätegehäuseseite des aus Längsseiten und dazu abgewinkelten Stirnseiten gebildeten Staubsaugergehäuses angeordnet sind,
dadurch gekennzeichnet,
daß wenigstens der Geräteschalter (9) mit einem um eine Gehäuseecke (11) herumgeführten, manuell bewegbaren Schaltschieber (5) im Gerätegehäuse (3) zur Sauggebläsesteuerung gekoppelt ist.

2. Staubsauger nach Anspruch 1,
dadurch gekennzeichnet,
daß der Schaltschieber (5) die Bedienelemente (9, 10) überdeckend im Gerätegehäuse (3) vorzugsweise flächenbündig eingesetzt ist.

3. Staubsauger nach Anspruch 1 und 2,
dadurch gekennzeichnet,
daß der Schaltschieber (5) von einer Stirnseite (6) des Gerätegehäuses (3) zu einer Längsseite des Gerätegehäuses (3) geführt und als flexibles, vorzugsweise ausbiegbares steifes Bandelement ausgebildet ist.

4. Staubsauger nach einem der Ansprüche 1 bis 3,
dadurch gekennzeichnet,
daß die Bedienelemente vom Schaltschieber (5) verdeckt im Gerätegehäuse (3) angeordnet sind, und daß der Schaltschieber (5) nach außen hin teilüberdeckt und in zwei Schaltrichtungen anschlagbegrenzt im Gerätegehäuse (3) geführt ist.

5. Staubsauger nach einem der Ansprüche 1 bis 4,
dadurch gekennzeichnet,
daß der Schaltschieber (5) in Bedienausschnitten (12) an der Längsseite des Gerätegehäuses (3) sowie an der Stirnseite (6) des Gerätegehäuses (3) mit Betätigungsnocken (14) ausgebildet ist, welche nicht über das Niveau des sie umgebenden Gehäuses hervortreten.

6. Staubsauger nach einem der Ansprüche 1 bis 5,
dadurch gekennzeichnet,
daß der Schaltschieber (5) auf seiner den verdeckten Bedienelementen zugewandten Seite mit Auslöseelementen (15, 18) für den Geräteschalter (9) und den Drehzahlsteller (10) ausgebildet ist.

7. Staubsauger nach einem der Ansprüchel bis 6,
dadurch gekennzeichnet,
daß der Geräteschalter (9) ein Mikroschalter und der Drehzahlsteller (10) ein Verstellpotentiometer ist, wobei das auf den Schalter wirkende Auslöseelement am Schaltschieber (5) eine über einen Teilbereich des Schaltschiebers (5) reichende Kontaktbahn (17) und das den Drehzahlsteller (10) bewegende Auslöseelement am Schaltschieber (5) eine Zahnstange (18) ist, die mit einem Zahnritzel (19) des Verstellpotentiometers kämmt.

8. Staubsauger nach Anspruch 1,
dadurch gekennzeichnet,
daß der Schaltschieber (5) am Handgriff (4) des Staubsaugers (1) ausgebildet ist, welcher sich von einer Längsseite des Gerätegehäuses (3) bis zu einem Griffrohr (2) an der Stirnseite (6) des Gerätegehäuses (3) erstreckt.

9. Staubsauger nach Anspruch 8,
dadurch gekennzeichnet,
daß der Handgriff (4) zweiteilig aus einem gehäusefesten nach außen hin offenen kanalähnlichen Griffteil (20) und aus einem mit dem Griffteil (20) form- und/oder kraftschlüssig verbindbaren den Schaltschieber (5) tragenden Einsatz (21) besteht.

10. Staubsauger nach einem der Ansprüche 1 bis 9,
dadurch gekennzeichnet,
daß der Schaltschieber (5) im Einsatz (21) hinter einer separaten Abdeckblende (22) für die Bedienelemente formschlüssig und auswechselbar geführt ist, und daß die Abdeckblende (22) mit Ausnehmungen (23) für das Schalterauslöseelement (15) sowie für die Zahnstange (18) versehen ist.

11. Staubsauger nach einem der Ansprüche 1 bis 10,
dadurch gekennzeichnet,
daß der über den Schaltschieber (5) betätigbare Geräteschalter (9) sowie das Verstellpotentiometer als Drehzahlsteller (10) auf der Längsseite des Gerätegehäuses (3) im offenen Griffteil (20) lösbar angeordnet sind.

12. Staubsauger nach einem der Ansprüche 1 bis 11,
dadurch gekennzeichnet,
daß der den Schaltschieber (5) aufnehmende Griffeinsatz (21) bügelförmig ausgebildet und mit seinem einen Bügelende (24) am Griffrohr (2) auf der Stirnseite (6) des Gerätegehäuses (3) und mit seinem anderen Ende (25) am Gerätegehäuse (3) im Bereich des Staubraumdeckels (26) fixiert ist.

## Claims

1. Vacuum cleaner, with or without a handle provided on the appliance housing, more especially a hand-held vacuum cleaner, having an on/off appliance switch and/or a speed adjuster for the suction fan, these control members being disposed on one side of the vacuum cleaner housing, which is formed from longitudinal sides and end faces angled relative thereto, characterised in that at least the appliance switch (9) is connected to a manually displaceable switching slide (5) in the appliance housing (3) to control the suction fan, which slide extends around a housing corner (11).

2. Vacuum cleaner according to claim 1, characterised in that the switching slide (5) is inserted in the appliance housing (3), preferably in a flush manner, so as to cover the control members (9, 10).

3. Vacuum cleaner according to claims 1 and 2, characterised in that the switching slide (5) extends from an end face (6) of the appliance housing (3) to a longitudinal side of the appliance housing (3) and is configured as a flexible, rigid strip element, which is preferably outwardly bendable.

4. Vacuum cleaner according to one of claims 1 to 3, characterised in that the control members are disposed in the appliance housing (3) so as to be concealed by the switching slide (5), and in that the switching slide (5) is partially covered outwardly and guided in the appliance housing (3) in two switching directions in a manner limited by stops.

5. Vacuum cleaner according to one of claims 1 to 4, characterised in that the switching slide (5) is provided in control cutaway portions (12) on the longitudinal side of the appliance housing (3) and on the end face (6) of the appliance housing (3) with actuating cams (14), which do not protrude beyond the level of the housing which surrounds them.

6. Vacuum cleaner according to one of claims 1 to 5, characterised in that the switching slide (5) is provided with triggering members (15, 18) for triggering the appliance switch (9) and the speed adjuster (10) on its side facing the concealed control members.

7. Vacuum cleaner according to one of claims 1 to 6, characterised in that the appliance switch (9) is a microswitch, and the speed adjuster (10) is a variable potentiometer, the triggering member on the switching slide (5), which member acts on the switch, being a contact web (17), which extends over a partial region of the switching slide (5), and the triggering member on the switching slide (5), which member moves the speed adjuster (10), being a toothed rod (18) which meshes with a toothed pinion (19) of the variable potentiometer.

8. Vacuum cleaner according to claim 1, characterised in that the switching slide (5) is provided on the handle (4) of the vacuum cleaner (1), which handle extends from one longitudinal side of the appliance housing (3) to a tubular handle (2) on the end face (6) of the appliance housing (3).

9. Vacuum cleaner according to claim 8, characterised in that the handle (4) has a two-part configuration comprising a channel-like gripping portion (20), which is fixed to the housing and is outwardly open, and an insert (21), which is connectable to the gripping portion (20) in a form-and/or force-locking manner and carries the switching slide (5).

10. Vacuum cleaner according to one of claims 1 to 9, characterised in that the switching slide (5) extends in the insert (21) behind a separate cover trim (22) for the control members in a form-locking and interchangeable manner, and in that the cover trim (22) is provided with recesses (23) for the switch triggering member (15) and for the toothed rod (18).

11. Vacuum cleaner according to one of claims 1 to 10, characterised in that the appliance switch (9), which is actuatable via the switching slide (5), as well as the variable potentiometer, serving as speed adjuster (10), are detachably disposed on the longitudinal side of the appliance housing (3) in the open gripping portion (20).

12. Vacuum cleaner according to one of claims 1 to 11, characterised in that the gripping insert (21), which accommodates the switching slide (5), has a bow-shaped configuration and is secured by its one bow end (24) on the gripping portion (20) on the end face (6) of the appliance housing (3) and by its other end (25) on the appliance housing (3) in the region of the dust chamber cover (26).

## Revendications

1. Aspirateur avec ou sans poignée intégrée au corps de l'appareil, en particulier aspirateur de poussière à main, avec un interrupteur marche/arrêt de l'appareil et/ou un variateur de vitesse pour le ventilateur d'aspiration, ces éléments de commande étant disposés sur une face du corps de l'appareil du corps de l'aspirateur formé de faces longitudinales et de faces frontales repliées par rapport à celles-ci, caractérisé en ce qu'au moins l'interrupteur de l'appareil (9) est couplé pour la commande du ventilateur d'aspiration à un élément de commutation à coulisse (5) pouvant être déplacé à la main, guidé par entourage d'une arête du corps (11), dans le corps de l'appareil (3).

2. Aspirateur selon la revendication 1, caractérisé en ce que l'élément de commutation à coulisse (5) est mis en place de préférence de façon à établir un contact affleurant, en recouvrant les éléments de commande (9, 10) dans le corps de l'appareil (3).

3. Aspirateur selon les revendications 1 et 2, caractérisé en ce que l'élément de commutation à coulisse (5) est guidé d'une face avant (6) du corps de l'appareil (3) vers une face longitudinale du corps de l'appareil (3) et qu'il est conçu sous forme d'un élément en bande épais, flexible, et de préférence cintrable.

4. Aspirateur selon l'une des revendications 1 à 3, caractérisé en ce que les éléments de commande sont disposés dans le corps de l'appareil (3) de façon à être recouverts par l'élément de commutation à coulisse (5) et en ce que l'élément de commutation à coulisse (5) est pour partie recouvert vers l'extérieur et en ce qu'il est guidé dans deux directions de commutation, en étant limité par butée dans le corps de l'appareil (3).

5. Aspirateur selon l'une des revendications 1 à 4, caractérisé en ce que l'élément de commutation à coulisse (5) est formé avec des cames de commande (14) dans des encoches de commande (12) sur la face longitudinale du corps de l'appareil (3), ainsi que sur la face avant (6) du corps de l'appareil (3), les cames de commande (14) ne dépassant pas au-delà du niveau du corps qui les entoure.

6. Aspirateur selon l'une des revendications 1 à 5, caractérisé en ce que l'élément de commutation à coulisse (5) est conçu, sur sa face orientée vers les éléments de commande recouverts, avec des éléments de déclenchement (15, 18) pour l'interrupteur de l'appareil (9) et le variateur de vitesse (10).

7. Aspirateur selon l'une des revendications 1 à 6, caractérisé en ce que l'interrupteur de l'appareil (9) est un micro-interrupteur et en ce que le variateur de vitesse (10) est un potentiomètre de réglage, l'élément de déclenchement sur l'élément de commutation à coulisse (5) agissant sur l'interrupteur est une voie de contact (17) s'étendant sur une zone partielle de l'élément de commutation à coulisse (5) et en ce que l'élément de déclenchement sur l'élément de commutation à coulisse (5) déplaçant le variateur de vitesse (10) est une crémaillère (18) qui engrène avec un pignon (19) du variateur de vitesse.

8. Aspirateur selon la revendication 1, caractérisé en ce que l'élément de commutation à coulisse (5) est formé sur la poignée (4) de l'aspirateur (1), celle-ci s'étendant depuis une face longitudinale du corps de l'appareil (3) jusqu'à un tube de manche (2) sur la face avant (6) du corps de l'appareil (3).

9. Aspirateur selon la revendication 8, caractérisé en ce que la poignée (4) est constituée de deux parties, d'une partie de préhension (20) de type canal, ouverte vers l'extérieur, solidaire avec le corps, et d'une pièce d'insertion (21) supportant l'élément de commutation à coulisse (5) et pouvant être raccordée par engagement positif et/ou par force avec la partie de préhension (20).

10. Aspirateur selon l'une des revendications 1 à 9, caractérisé en ce que l'élément de commutation à coulisse (5) est guidé par engagement positif et de façon amovible dans la pièce d'insertion (21) à l'arrière d'un capot de recouvrement séparé (22) pour les éléments de commande, et en ce que le capot de recouvrement (22) est doté de creux (23) pour l'élément de déclenchement de l'interrupteur (15), ainsi que pour la crémaillère (18).

11. Aspirateur selon l'une des revendications 1 à 10, caractérisé en ce que l'interrupteur de l'appareil (9) actionnable via l'élément de commutation à coulisse (5), ainsi que le potentiomètre de réglage, en tant que variateur de vitesse (10), sont disposés sur la face longitudinale du corps de l'appareil (3) de façon amovible dans la partie de préhension ouverte (20).

12. Aspirateur selon l'une des revendications 1 à 11, caractérisé en ce que la pièce d'insertion de préhension (21) logeant l'élément de commutation à coulisse (5) est formée en étrier et en ce qu'elle est fixée avec l'une de ses extrémités d'étrier (24) sur le tube de manche (2) sur la face avant (6) du corps de l'appareil (3) et avec son autre extrémité (25) sur le corps de l'appareil (3) dans la zone du capot de l'enceinte à poussière (26).
